# FASCICULE DE BREVET EUROPEEN

(11) **EP 1 524 489 B1**
(45) Date de publication et mention de la délivrance du brevet: **11.04.2007**
(21) Numéro de dépôt: 04292291.4
(22) Date de dépôt: 23.09.2004
(51) Int. Cl.: F42C 19/095

(54) **Dispositif d'amorcage et charge formée multi modes mettant en oeuvre un tel dispositif d'amorcage**
Zündvorrichtung und multimode Hohlladung welche einen solchen Zünder verwendet
Ignition device and multi-mode shaped charge which uses such an ignition device

(30) Priorité: 17.10.2003 FR 0312203
(43) Date de publication de la demande: 20.04.2005
(73) Titulaire: NEXTER Munitions, 78000 Versailles (FR)
(72) Inventeur: Boulanger, Rémi, 18570 Trouy (FR); Duparc, Jean-Paul, 18000 Bourges (FR)
(74) Mandataire: Célanie, Christian

(56) Documents cités:
- EP-A- 1 164 348
- DE-C- 3 728 559
- US-A- 3 380 385
- US-A- 4 784 062
- US-A- 5 939 663

## Description

Le domaine technique de l'invention est celui des dispositifs permettant l'amorçage d'une charge explosive et notamment celui des dispositifs d'amorçage d'une charge formée multi modes.

On connaît des dispositifs d'amorçage dans lesquels un détonateur est solidaire d'une platine mobile permettant de l'aligner avec un relais de détonation initiant lui-même une charge explosive.

Le document US 4784062 décrit un tel dispositif et forme la base de la revendication indépendante.

Suivant la position de la platine le détonateur peut ainsi occuper une position désalignée (dans laquelle il ne peut initier la charge explosive) et une position alignée dans laquelle l'initiation est possible.

Le détonateur est le plus souvent commandé par une fusée d'amorçage à laquelle il est relié par une liaison filaire.

Ces dispositifs sont complexes car il est nécessaire de prévoir des longueurs de fils suffisantes pour le déplacement du détonateur, le fil ne devant pas gêner les mouvements de la platine.

Cette contrainte apportée par la liaison filaire est amplifiée lorsque le dispositif d'amorçage comporte plusieurs détonateurs.

On connaît ainsi par le brevet US5939663 une charge multi modes pouvant être initiée sélectivement par un amorçage comprenant un détonateur axial et une couronne de détonateurs périphériques.

Tous les détonateurs sont reliés à un moyen d'initiation par des connexions filaires distinctes.

Suivant les détonateurs qui sont commandés on obtient un jet cohérent ou bien une projection d'éclats.

Outre la complexité de l'intégration des liaisons filaires, cette charge et le dispositif d'amorçage qu'elle comporte présentent également comme inconvénient de nécessiter la maîtrise de la synchronisation précise des ordres d'initiation.

C'est le but de l'invention que de proposer un dispositif d'amorçage permettant de pallier de tels inconvénients.

Ainsi le dispositif d'amorçage selon l'invention permet, en jouant sur la position d'une platine de commande, d'assurer ou non l'initiation d'une charge explosive. Par ailleurs il ne met en oeuvre qu'un seul détonateur fixe ce qui simplifie les connexions électriques.

Le dispositif selon l'invention permet également, d'une façon fiable et simple, d'assurer divers types d'amorçages multipoints à partir d'un détonateur unique.

Ainsi l'invention a pour objet un dispositif d'amorçage comportant un détonateur et au moins un relais de détonation, dispositif caractérisé en ce qu'il comprend, disposées entre le détonateur et le ou les relais de détonation, d'une part au moins une feuille d'explosif de transmission comportant au moins un trou, et d'autre part au moins une platine mobile portant au moins un relais intermédiaire de diamètre inférieur à celui du trou, la feuille d'explosif relais étant disposée de façon à être initiée par le détonateur, la platine mobile pouvant occuper au moins deux positions, une première position ou position inactivée dans laquelle le relais intermédiaire est disposé en regard du trou et une deuxième position ou position d'amorçage dans laquelle le relais intermédiaire se trouve entre la feuille d'explosif de transmission et un relais de détonation.

Selon un mode particulier de réalisation de l'invention, la platine mobile est une platine circulaire pivotante portant au moins trois relais intermédiaires régulièrement répartis angulairement et destinés à être positionnés soit en regard de trous portés par la feuille de transmission soit en regard de relais de détonation.

Avantageusement, la platine mobile pourra comporter une couronne de relais intermédiaires disposés au voisinage de sa périphérie externe, relais dits périphériques.

Avantageusement, la platine mobile pourra également comporter au moins trois autres relais intermédiaires (ou relais médians) disposés au niveau d'un cercle sensiblement médian de la platine, le dispositif comportant par ailleurs une deuxième feuille d'explosif de transmission disposée entre les relais médians de la platine et un relais de détonation axial, les relais médians pouvant également être positionnés en regard de trous portés par la première feuille d'explosif de transmission.

Les positions angulaires des trous périphériques et médians de la première feuille d'explosif de transmission ainsi que celles des relais périphériques et médians portés par la platine seront de préférence choisies de telle sorte que la platine pivotante puisse occuper au moins trois positions angulaires différentes:
- une première position dans laquelle le détonateur est relié uniquement à des relais de détonation externes par l'intermédiaire de la première feuille d'explosif de transmission ainsi que par les relais périphériques de la platine, les relais médians de la platine étant alors positionnés en regard de trous médians portés par la première feuille,
- une deuxième position dans laquelle le détonateur est relié uniquement au relais de détonation axial par l'intermédiaire des relais médians de la platine ainsi que par les deux feuilles d'explosif de transmission, les relais périphériques de la platine étant alors positionnés en regard de trous périphériques portés par la première feuille,
- une troisième position dans laquelle le détonateur est relié à la fois au relais de détonation axial et aux relais de détonation externes par l'intermédiaire des relais de la platine et des deux feuilles d'explosif de transmission.

Les relais médians de la platine pourront être disposés au niveau d'un cercle dont le diamètre sera sensiblement la moitié du diamètre du cercle au niveau duquel seront disposés les relais périphériques de la platine.

La platine mobile pourra être déplaçable par un moyen moteur actionné par un moyen de commande.

Le moyen moteur pourra comprendre une vis ou un pignon engrenant sur une portion dentée de la platine.

L'invention a également pour objet une charge formée multi modes incorporant un tel dispositif d'amorçage.

La charge formée multi mode selon l'invention comporte un revêtement et un chargement explosif interposé entre le revêtement et le dispositif d'amorçage, cette charge caractérisée en ce qu'elle peut être initiée suivant au moins deux modes différents : soit par un relais de détonation axial ou soit par une couronne de relais de détonation externes, le choix de l'un ou de l'autre des modes de fonctionnement étant obtenu par la commande du pivotement d'une platine du dispositif d'amorçage portant des relais intermédiaires.

Avantageusement la charge formée multi mode pourra être initiée suivant au moins trois modes différents : par un relais de détonation axial, par une couronne de relais de détonation externes, ou par l'initiation simultanée du relais axial et de la couronne de relais de détonation externes, le choix du mode de fonctionnement étant obtenu par la commande du pivotement de la platine.

L'invention sera mieux comprise à la lecture de la description qui va suivre de différents modes de réalisation, description faite en références aux figures annexées et dans lesquelles :
- la figure 1 représente un dispositif d'amorçage suivant un premier mode de réalisation de l'invention, dispositif représentée en position inactivée,
- la figure 2 représente ce même dispositif d'amorçage dans sa position d'amorçage,
- la figure 3 est une vue en coupe longitudinale d'une charge formée équipée d'un dispositif d'amorçage suivant un deuxième mode de réalisation,
- la figure 4a représente en coupe le dispositif d'amorçage de cette charge, seul et dans sa première position, le dispositif est coupé suivant le plan dont la trace BB est repérée à la figure 4b,
- la figure 4b représente, avec une découpe partielle de la feuille d'explosif de transmission, le dispositif dans sa première position et coupé suivant le plan dont la trace AA est repérée à la figure 4a,
- la figure 4c est une autre vue en coupe du dispositif d'amorçage coupé suivant le plan dont la trace XX est repérée à la figure 4b,
- la figure 5a représente en coupe le dispositif d'amorçage de cette charge, seul et dans sa deuxième position, le dispositif est coupé suivant le plan dont la trace DD est repérée à la figure 5b,
- la figure 5b représente, avec une découpe partielle de la feuille d'explosif de transmission, le dispositif dans sa deuxième position et coupé suivant le plan dont la trace CC est repérée à la figure 5a,
- la figure 5c est une autre vue en coupe du dispositif d'amorçage coupé suivant le plan dont la trace YY est repérée à la figure 5b,
- la figure 6a représente en coupe le dispositif d'amorçage de cette charge, seul et dans sa deuxième position, le dispositif est coupé suivant le plan dont la trace FF est repérée à la figure 6b,
- la figure 6b représente, avec une découpe partielle de la feuille d'explosif de transmission, le dispositif dans sa deuxième position et coupé suivant le plan dont la trace EE est repérée à la figure 6a,
- les figures 6c et 6d sont deux autres vues en coupe du dispositif d'amorçage coupé suivant les plans dont les traces sont repérées respectivement ZZ et WW sur la figure 6b,
- la figure 7 est une vue en perspective externe du dispositif d'amorçage suivant le deuxième mode de réalisation de l'invention, vue permettant de visualiser un exemple de mise en place d'un moteur de commande du pivotement de la platine.

En se reportant aux figures 1 et 2 un dispositif d'amorçage 1 suivant un premier mode de réalisation de l'invention comprend un boîtier 2 dont la face supérieure porte un détonateur 3 qui est relié par des connexions non représentées à un dispositif de mise à feu (non représenté).

Le boîtier 2 est fermé par un couvercle 4 qui porte un relais de détonation 5. Ce dernier est disposé en regard d'un chargement explosif (non représenté) qu'il est chargé d'initier.

Conformément à l'invention le dispositif 1 comprend une feuille d'explosif de transmission 6 qui est disposée au fond du boîtier 2 en regard du détonateur 3.

Cette feuille est réalisée par exemple en un explosif plastique à base de caoutchouc et de pentrite (explosif connu sous la marque Formex) et elle porte un trou 7. Elle est fixée au boîtier 2 par exemple par collage.

Le dispositif selon l'invention comporte également une platine mobile 8 qui porte un relais pyrotechnique intermédiaire 9 dont le diamètre est choisi inférieur à celui du trou 7. Ce relais pourra être constitué par un comprimé d'Hexocire.

La platine 8 peut être déplacée par l'action d'un moyen moteur qui est ici un ressort de compression 10 disposé entre un rebord de la platine 8 et une surface interne du boîtier 2. Dans la position représentée à la figure 1, ce ressort est maintenu comprimé grâce à un verrou 11 porté par le couvercle 4. La tige 12 de ce verrou pénètre dans un logement de la platine 8 et immobilise celle ci par rapport au couvercle 4. Le verrou 11 pourra être constitué par un petit électro aimant.

Lorsque le dispositif 1 se trouve dans la position inactivée représentée à la figure 1, la mise à feu du détonateur 3 conduit à l'initiation de la feuille d'explosif de transmission 6. Du fait de la présence du trou 7 en regard du relais intermédiaire 9 ce dernier n'est pas initié. Le relais de détonation 5 se trouve par ailleurs en regard de la platine 8 qui joue le rôle d'écran. Il n'est donc pas lui non plus initié.

Lorsque l'on commande le verrou 11, la platine 8 se trouve libérée. Elle est poussée par le ressort 10 et prend la position d'amorçage représentée à la figure 2 (position dans laquelle la platine pourra être bloquée par un moyen de blocage non représenté).

Dans cette position, le relais intermédiaire 9 se trouve positionné entre la feuille d'explosif de transmission 6 et le relais de détonation 5.

La mise à feu du détonateur 3 conduit alors à l'initiation de la feuille d'explosif de transmission 6 qui initie le relais intermédiaire 9. Ce dernier initie alors le relais de détonation 5 qui provoque la mise à feu du chargement explosif (non représenté).

Ce dispositif permet ainsi d'obtenir d'une façon simple l'activation ou la désactivation d'un amorçage.

Il est ainsi possible de donner à la feuille d'explosif relais des formes et dimensions variées, cette feuille propage en tout point de sa face inférieure une onde de détonation qui lui est communiquée par l'amorce détonateur positionnée au niveau de sa face supérieure. Un ou plusieurs trous sur cette feuille permettront de définir des zones au niveau desquelles il n'y aura pas de transmission d'onde de détonation.

Il suffit donc pour inactiver un relais de détonation de le positionner en regard d'un des trous. A contrario, lorsque ce relais est positionné en regard de n'importe quelle autre partie de la feuille, il est activable par l'amorce détonateur.

Le dispositif selon l'invention est plus particulièrement intéressant pour réaliser des amorçages multi points pour charges formées multimodes.

La figure 3 montre ainsi une charge formée 13 qui comprend d'une façon classique un chargement explosif 15 disposé dans une enveloppe 16. Un revêtement 14 concave est appliqué sur le chargement explosif 15.

Un dispositif d'amorçage 1 selon un deuxième mode de réalisation de l'invention est fixé à l'enveloppe 16 par des moyens non représentés.

Cette charge peut être initiée suivant au moins deux modes différents. Elle peut être initiée par un relais de détonation axial 17 ou bien par une couronne de relais de détonation externes 18.

Il est ainsi bien connu (notamment du brevet EP1164348) que, lorsque l'on initie une telle charge axialement, on obtient la projection du revêtement sous la forme d'un noyau allongé alors que, lorsqu'on initie la charge par la couronne de relais périphériques, on projette le revêtement sous la forme d'un jet animé d'une vitesse importante (supérieure à 3000 m/s).

Si par ailleurs on initie simultanément les relais 19 de la couronne externe et le relais axial 17, les interactions entre les différentes ondes de chocs provoquent une dislocation du revêtement sous forme d'éclats.

La concavité du revêtement est définie par l'Homme du Métier de façon à permettre un fonctionnement de la charge suivant plusieurs modes. Cette géométrie ne fait pas l'objet de la présente invention et il est donc inutile de la préciser d'avantage. On pourra se reporter au brevet EP1164348 qui décrit un type de revêtement possible.

Le dispositif d'amorçage selon l'invention permet d'obtenir aisément l'un ou de l'autre des modes de fonctionnement à partir de l'initiation d'une seule amorce détonateur 3.

Le choix du mode sera obtenu par le pivotement d'une platine mobile 8 circulaire, pivotement commandé par un petit moteur entraînant une vis sans fin 19 en prise avec un secteur denté 20 périphérique de la platine 8 (voir figure 4b). Le moteur n'est pas représenté sur les figures 3 à 6 pour ne pas nuire à leur clarté. La figure 7 montre une localisation possible d'un moteur 22 entraînant un secteur denté 22a engrenant avec la vis 19.

Les figures 4a, 4b et 4c montrent d'une façon plus précise la structure de ce dispositif 1.

Le couvercle 4 qui ferme le boîtier 2 porte un relais de détonation axial 17 et une couronne de relais de détonation externes 18. Ces relais sont en contact avec le chargement explosif 15 de la charge formée 13 (voir figure 3).

Comme dans le mode de réalisation précédent, une feuille d'explosif de transmission 6a est disposée au fond du boîtier 2 en regard du détonateur 3. Cette feuille est collée au boîtier 2. Le détonateur 3 est relié à un dispositif de mise à feu non représenté.

Dans ce mode particulier de réalisation, le couvercle 4 porte une cuvette circulaire à l'intérieur de laquelle est placée une deuxième feuille 6b d'explosif de transmission, feuille ayant la même composition que la première feuille 6a et qui est collée au couvercle 4.

Le diamètre de cette deuxième feuille 6b est sensiblement égal à la moitié du diamètre de la première feuille 6a.

Par ailleurs la platine 8 est circulaire et en appui contre un épaulement circulaire interne 21 du boîtier 2. Cette disposition est destinée à éviter les frottements entre la platine 8 et la feuille relais 6a lors du pivotement de la platine.

Cette platine pivotante 8 porte une couronne de relais intermédiaires 9a régulièrement répartis angulairement (ici vingt quatre relais) disposés au voisinage de sa périphérie externe.

Ces relais seront dits périphériques et ils sont destinés à être positionnés soit en regard de trous périphériques 7a portés par la première feuille de transmission 6a, soit en regard des relais de détonation externes 18.

Suivant ce mode de réalisation de l'invention, la platine pivotante 8 porte également quatre autres relais intermédiaires 9b (dits relais médians) qui sont disposés au niveau d'un cercle sensiblement médian de la platine 8.

Ces relais médians 9b sont disposés en regard de la deuxième feuille d'explosif de transmission 6b. Suivant le positionnement angulaire de la platine 8, ils peuvent être positionnés ou non en regard de trous 7b portés par la première feuille relais de transmission 6a.

Comme cela est plus particulièrement visible à la figure 4b, la première feuille d'explosif de transmission 6a porte donc vingt quatre trous périphériques 7a et quatre trous médians 7b disposés angulairement à 90° les uns des autres. Les trous médians 7b se situent angulairement sur des diamètres qui passent également par des trous périphériques 7a. Sur la figure 4b la feuille d'explosif de transmission 6a est partiellement coupée sur sa partie gauche (ligne de coupe L) de façon à montrer la platine 8, quelques relais périphériques 9a et un relais médian 9b. Par convention, sur la figure 4b ainsi que sur les figures 5b et 6b, les relais 9a et 9b de la platine 8 sont représentés en noir lorsqu'ils sont visibles sur la figure et en gris lorsqu'ils sont cachés par la feuille d'explosif 6a.

La platine pivotante 8 porte donc vingt quatre relais périphériques 9a et quatre relais médians 9b.

Cependant, en ce qui concerne la platine 8, les relais médians 9b se situent angulairement sur des diamètres qui sont décalés par rapport aux diamètres portant les relais périphériques 9a.

Ainsi, comme cela est représenté à la figure 4b, un relais médian 9b se situe sur un diamètre D3 qui est bissectrice des diamètres D1 et D2 passant par deux relais périphériques consécutifs 9a.

Avec un dispositif comme représenté aux figures et qui comporte vingt quatre relais périphériques, deux relais périphériques 9a voisins sont donc séparés d'un angle α = 15°.

Ainsi un pivotement de 15° de la platine 8 la place dans une position identique du point de vue du positionnement relatif des relais périphériques 9a et des relais de détonation externes 18.

Les relais médians 9b sont séparés de 90° les uns des autres et les diamètres D3 de la platine passant par ces relais médians 9b forment un angle égal à α/2 = 7,5° avec deux diamètres consécutifs D1, D2 passant par deux relais périphériques consécutifs 9a (voir figure 4b).

Une telle disposition permet, d'une façon extrêmement simple, par le simple pivotement de la platine 8, d'obtenir plusieurs modes d'allumage différents.

Ainsi les figures 4a, 4b et 4c représentent le dispositif dans une première position dans laquelle le détonateur 3 commande uniquement l'initiation des relais de détonation externes 18.

En effet, lorsque le détonateur 3 est initié, il initie à son tour la première feuille d'explosif de transmission 6a. Cette dernière est en regard des relais périphériques 9a de la platine 8. Ces vingt quatre relais sont donc initiés simultanément. La simultanéité de l'initiation résulte de la propagation circulaire de l'onde de détonation au travers de la première feuille d'explosif de transmission 6a à partir du détonateur 3.

Dans cette première position, la première feuille d'explosif de transmission 6a n'initie pas les relais médians 9b de la platine 8, ces derniers se trouvant positionnés en regard des trous médians 7b portés par la première feuille 6a.

La deuxième feuille 6b d'explosif de transmission n'est donc pas initiée et le relais de détonation axial 17 non plus.

Il en résulte une initiation du chargement explosif 15 de la charge formée 13 suivant une couronne. Cette initiation conduit à la formation d'un jet.

Les figures 5a, 5b et 5c montrent le dispositif selon l'invention dans sa deuxième position.

La platine 8 a été pivotée de 7,5° par l'action du moteur sur la vis 19 donc sur la portion dentée 20 de la platine 8.

Dans cette position les relais périphériques 9a de la platine 8 sont tous positionnés en regard des trous périphériques 7a portés par la première feuille 6a.

Cette dernière ne peut donc initier les relais périphériques 9a.

Dans cette deuxième position du dispositif les relais médians 9b ne sont plus en regard des trous 7b mais bien disposés entre les deux feuilles d'explosif de transmission 6a et 6b.

La mise à feu du détonateur 3 conduit alors à l'initiation du relais de détonation axial 17 seul par l'intermédiaire des relais médians 9b de la platine ainsi que par les deux feuilles d'explosif de transmission 6a et 6b.

Le chargement explosif 15 de la charge formée 13 est alors initié axialement. Cette initiation conduit à la formation d'un noyau.

Les figures 6a, 6b, 6c et 6d montrent le dispositif selon l'invention dans sa troisième position.

Par rapport à la deuxième position, la platine 8 a été encore pivotée de 7, 5 ° par l'action du moteur sur la vis 19 donc sur la portion dentée 20. Le pivotement total est donc de 15° par rapport à la première position représentée aux figures 4a,4b,4c.

Dans cette position tous les relais de la platine 8 (relais médians 9b et relais périphériques 9a) sont initiés par la première feuille d'explosif de transmission 6a.

La mise à feu du détonateur 3 conduit donc à l'initiation de tous les vingt quatre relais de détonation externes 18 ainsi qu'à celle du relais de détonation axial 17.

Les initiations périphériques et l'initiation axiale sont pratiquement simultanées. En effet les relais médians 9b de la platine 8 sont disposés au niveau d'un cercle dont le diamètre est sensiblement la moitié du diamètre du cercle au niveau duquel sont disposés les relais périphériques 9a.

Le temps nécessaire à l'onde de détonation pour parvenir aux relais périphériques 9a est donc pratiquement égal à la somme du temps nécessaire à cette onde pour parvenir aux relais médians 9b et du temps nécessaire à l'onde de détonation pour parcourir radialement la deuxième feuille d'explosif de transmission 6b (les explosifs utilisés pour les deux feuilles étant les mêmes).

L'Homme du Métier pourra régler le retard éventuel souhaité entre l'initiation des relais périphériques 18 et celle du relais axial 17 en jouant sur le diamètre du cercle de la platine 8 portant les relais médians 9b par rapport au diamètre du cercle portant les relais périphériques 9a. Il pourra également jouer sur les caractéristiques détoniques de chaque feuille d'explosif de transmission 6a, 6b.

Cette initiation simultanée ou quasi-simultanée en périphérie et dans l'axe conduit à des compositions d'ondes de détonation au sein du chargement explosif 15 de la charge formée 13 qui conduisent à une fragmentation du revêtement 14 en éclats.

Il serait bien entendu possible de définir un dispositif selon l'invention dont la platine porterait un nombre de relais différent, tant en périphérie qu'en zone médiane.

On pourrait également définir un dispositif d'amorçage selon invention comprenant plus de trois modes de fonctionnement, par exemple en prévoyant une autre couronne de relais solidaires de la platine.

Les moyens moteurs permettant de faire pivoter la platine pourraient être de structure différentes. On pourrait aussi utiliser un actionneur piézoélectrique faisant avancer la platine d'un angle souhaité par l'intermédiaire d'un encliquetage.

On pourrait bien entendu réaliser un dispositif dans lequel les feuilles d'explosifs de transmission 6a et/ou 6b auraient des formes non circulaires. Par exemple des feuilles rectangulaires ou bien des bandes d'explosifs.

## Revendications

1. Dispositif d'amorçage (1) comportant un détonateur (3) et au moins un relais de détonation (5), dispositif ***caractérisé en ce qu***'il comprend, disposées entre le détonateur (3) et le ou les relais de détonation (5), d'une part au moins une feuille d'explosif de transmission (6,6a) comportant au moins un trou (7,7a,7b), et d'autre part au moins une platine mobile (8) portant au moins un relais intermédiaire (9,9a,9b) de diamètre inférieur à celui du trou (7,7a,7b), la feuille d'explosif relais (6,6a) étant disposée de façon à être initiée par le détonateur (3), la platine mobile (8) pouvant occuper au moins deux positions, une première position ou position inactivée dans laquelle le relais intermédiaire (9,9a,9b) est disposé en regard du trou (7,7a,7b) et une deuxième position ou position d'amorçage dans laquelle le relais intermédiaire (9,9a,9b) se trouve entre la feuille d'explosif de transmission (6,6a) et un relais de détonation (5,17,18).

2. Dispositif selon la revendication 1, **caractérisé en ce que** la platine mobile (8) est une platine circulaire pivotante portant au moins trois relais intermédiaires (9a) régulièrement répartis angulairement et destinés à être positionnés soit en regard de trous (7a) portés par la feuille de transmission (6a) soit en regard de relais de détonation (18).

3. Dispositif selon la revendication 2, **caractérisé en ce que** la platine mobile (8) comporte une couronne de relais intermédiaires (9a) disposés au voisinage de sa périphérie externe, relais dits périphériques.

4. Dispositif selon la revendication 3, **caractérisé en ce que** la platine mobile (8) comporte au moins trois autres relais intermédiaires (9b) (ou relais médians) disposés au niveau d'un cercle sensiblement médian de la platine (8), le dispositif comportant par ailleurs une deuxième feuille d'explosif de transmission (6b) disposée entre les relais médians (9b) de la platine et un relais de détonation axial (17), les relais médians (9b) pouvant également être positionnés en regard de trous (7b) portés par la première feuille d'explosif de transmission (6a).

5. Dispositif selon la revendication 4, **caractérisé en ce que** les positions angulaires des trous périphériques (7a) et médians (7b) de la première feuille d'explosif de transmission (6a) ainsi que celles des relais périphériques (9a) et médians (9b) portés par la platine (8) sont choisies de telle sorte que la platine pivotante (8) peut occuper au moins trois positions angulaires différentes:
- une première position dans laquelle le détonateur (3) est relié uniquement à des relais de détonation externes (18) par l'intermédiaire de la première feuille d'explosif de transmission (6a) ainsi que par les relais périphériques (9a) de la platine (8), les relais médians (9b) de la platine étant alors positionnés en regard de trous médians (7b) portés par la première feuille (6a),
- une deuxième position dans laquelle le détonateur (3) est relié uniquement au relais de détonation axial (17) par l'intermédiaire des relais médians (9b) de la platine (8) ainsi que par les deux feuilles d'explosif de transmission (6a,6b), les relais périphériques (9a) de la platine (8) étant alors positionnés en regard de trous périphériques (7a) portés par la première feuille (6a),
- une troisième position dans laquelle le détonateur (3) est relié à la fois au relais de détonation axial (17) et aux relais de détonation externes (18) par l'intermédiaire des relais (9a,9b) de la platine (8) et des deux feuilles d'explosif de transmission (6a,6b).

6. Dispositif selon une des revendications 4 ou 5, **caractérisé en ce que** les relais médians (9b) de la platine (8) sont disposés au niveau d'un cercle dont le diamètre est sensiblement la moitié du diamètre du cercle au niveau duquel sont disposés les relais périphériques (9a) de la platine (8).

7. Dispositif selon une des revendications 1 à 6, **caractérisé en ce que** la platine mobile (8) est déplaçable par un moyen moteur (19,22) actionné par un moyen de commande.

8. Dispositif selon la revendication 7, **caractérisé en ce que** le moyen moteur comprend une vis (19) ou un pignon engrenant sur une portion dentée (20) de la platine (8).

9. Charge formée multi mode (13) incorporant un dispositif d'amorçage (1) selon une des revendications 4 à 6 ainsi qu'un revêtement (14) et un chargement explosif (15) interposé entre le revêtement (14) et le dispositif d'amorçage (1), charge **caractérisée en ce qu'**elle peut être initiée suivant au moins deux modes différents : soit par un relais de détonation axial (17) ou soit par une couronne de relais de détonation externes (18), le choix de l'un ou de l'autre des modes de fonctionnement étant obtenu par la commande du pivotement d'une platine (8) du dispositif d'amorçage portant des relais intermédiaires (9a,9b).

10. Charge formée multi mode selon la revendication 9, **caractérisée en ce qu**'elle peut être initiée suivant au moins trois modes différents: par un relais de détonation axial (17), par une couronne de relais de détonation externes (18), ou par l'initiation simultanée du relais axial (17) et de la couronne de relais de détonation externes (18), le choix du mode de fonctionnement étant obtenu par la commande du pivotement de la platine (8).

## Claims

1. A priming device (1) incorporating a detonator (3) and at least one detonation relay (5), such device **characterised in that** it comprises, positioned between the detonator (3) and the detonation relay or relays (5), firstly at least one transmission explosive sheet (6, 6a) incorporating at least one hole (7, 7a, 7b), and secondly at least one mobile plate (8) carrying at least one intermediate relay (9, 9a, 9b) of a diameter less than that of the hole (7, 7a, 7b), the relay explosive sheet (6, 6a) being arranged so as to be ignited by the detonator (3), the mobile plate (8) being able to occupy at least two positions, a first position, or inactive position, in which the intermediate relay (9, 9a, 9b) is positioned opposite the hole (7, 7a, 7b) and a second position, or priming, position in which the intermediate relay (9, 9a, 9b) lies between the transmission explosive sheet (6, 6a) and a detonation relay (5, 17, 18).

2. A device according to Claim 1, **characterised in that** the mobile plate (8) is a circular pivoting plate carrying at least three intermediate relays (9a) evenly spaced angularly and intended to be positioned either opposite the holes (7a) in the transmission sheet (6a) or opposite the detonation relays (18).

3. A device according to Claim 2, **characterised in that** the mobile plate (8) incorporates a crown of intermediate relays (9a) positioned in the vicinity of its external periphery, so-called peripheral relays.

4. A device according to Claim 3, **characterised in that** the mobile plate (8) incorporates at least three other intermediate relays (9b) (or median relays) arranged in a substantially median circle of the plate (8), the device incorporating furthermore a second transmission explosive sheet (6b) arranged between the median relays (9b) and the plate and an axial detonation relay (17), the median relays (9b) also being able to be positioned opposite holes (7b) in the first transmission explosive sheet (6a).

5. A device according to Claim 4, **characterised in that** the angular positions of the peripheral (7a) and median (7b) holes in the first transmission explosive sheet (6a) as well as those of the peripheral (9a) and median (9b) relays carried by the plate (8) are selected such that the pivoting plate (8) is able to occupy at least three different angular positions:
- a first position in which the detonator (3) is linked solely to external detonation relays (18) by means of the first transmission explosive sheet (6a) as well as by the peripheral relays (9a) of the plate (8), the median relays (9b) of the plate being in this case positioned opposite the median holes (7b) carried by the first sheet (6a),
- a second position in which the detonator (3) is linked solely to the axial detonation relay (17) by means of the median relays (9b) of the plate (8) as well as by the two transmission explosive sheets (6a, 6b), the peripheral relays (9a) of the plate (8) being in this case positioned opposite to peripheral holes (7a) in the first sheet (6a),
- a third position in which the detonator (3) is linked both to the axial detonation relay (17) and to the external detonation relays (18) by means of the relays (9a, 9b) of the plate (8) and the two sheets of transmission explosive (6a, 6b).

6. A device according to one of Claims 4 or 5, **characterised in that** the median relays (9b) of the plate (8) are arranged in a circle whose diameter is substantially half that of the circle in which the peripheral relays (9a) of the plate (8) are arranged.

7. A device according to one of Claims 1 to 6, **characterised in that** the mobile plate (8) is displaced by motor means (19, 22) activated by control means.

8. A device according to Claim 7, **characterised in that** the motor means comprise a screw (19) or pinion meshing on a toothed portion (20) of the plate (8).

9. A multi-mode shaped charge (13) incorporating a priming device (1) according to one of Claims 4 to 6 as well as a liner (14) and an explosive charge (15) positioned between the liner (14) and the priming device (1), charge **characterised in that** it is ignited according to at least two different modes: either by an axial detonation relay (17) or by a crown of external detonation relays (18), the selection of one or other modes of functioning being made by activating the pivoting of a plate (8) in the priming device which carries intermediate relays (9a, 9b).

10. A multi-mode shaped charge according to Claim 9, **characterised in that** it can be ignited according to at least three different modes: by an axial detonation relay (17), by a crown of external detonation relays (18), or by the simultaneous ignition of the axial relay (17) and the crown of external detonation relays (18), the selection of the mode of functioning being obtained by activating the pivoting of the plate (8).

## Patentansprüche

1. Zündvorrichtung (1) umfassend einen Sprengzünder (3) und wenigstens ein Detonationsrelais (5), wobei die Vorrichtung **dadurch gekennzeichnet *ist, dass*** sie einerseits wenigstens ein Blatt aus Übertragungssprengstoff (6, 6a) mit wenigstens einem Loch (7, 7a, 7b) und andererseits wenigstens eine bewegliche Platte (8) umfasst, die wenigstens ein Zwischenrelais (9, 9a, 9b) von kleinerem Durchmesser als der des Loches (7, 7a, 7b) trägt, die zwischen dem Sprengzünder (3) und dem oder den Detonationsrelais (5) angeordnet sind, wobei die Blatt aus Relais-Sprengstoff (6, 6a) so angeordnet ist, dass sie durch den Sprengzünder (3) initiiert ist, wobei die bewegliche Platte (8) wenigstens zwei Positionen einnehmen kann, eine erste Position oder deaktivierte Position, in der das Zwischenrelais (9, 9a, 9b) vor dem Loch (7, 7a, 7b) angeordnet ist, und eine zweite Position oder Zündposition, in der das Zwischenrelais (9, 9a, 9b) sich zwischen dem Blatt aus Übertragungssprengstoff (6, 6a) und einem Detonationsrelais (5, 17, 18) befindet.

2. Vorrichtung nach Anspruch 1, **dadurch gekennzeichnet, dass** die bewegliche Platte (8) eine kreisförmige, drehbare Platte ist, die wenigstens drei Zwischenrelais (9a) trägt, die gleichmäßig über den Umfang verteilt sind und dazu vorgesehen sind, entweder vor Löchern (7a), die von dem Übertragungsblatt (6a) getragen werden, oder vor Detonationsrelais (18) positioniert zu werden.

3. Vorrichtung nach Anspruch 2, **dadurch gekennzeichnet, dass** die bewegliche Platte (8) einen Kranz von Zwischenrelais (9a) umfasst, die in der Nähe ihrer äußeren Peripherie angeordnet sind, so genannte periphere Relais.

4. Vorrichtung nach Anspruch 3, **dadurch gekennzeichnet, dass** die bewegliche Platte (8) wenigstens drei weitere Zwischenrelais (9b) umfasst (oder mittlere Relais), die im Bereich eines im Wesentlichen mittleren Kreises der Platte (8) angeordnet sind, wobei die Vorrichtung außerdem ein zweites Blatt aus Übertragungssprengstoff (6b) umfasst, das zwischen den mittleren Relais (6b) der Platte und einem axialen Detonationsrelais (17) angeordnet ist, wobei die mittleren Relais (9b) ebenfalls vor Löchern (7b) angeordnet sein können, die von dem ersten Blatt aus Übertragungssprengstoff (6a) getragen werden.

5. Vorrichtung nach Anspruch 4, **dadurch gekennzeichnet, dass** die winkelmäßigen Positionen der peripheren (7a) und mittleren (7b) Löcher des ersten Blattes aus Übertragungssprengstoff (6a) sowie die der peripheren (9a) und mittleren (9b) Relais, die von der Platte (8) getragen werden, so ausgewählt sind, dass die drehbare Platte (8) wenigstens drei verschiedene winkelmäßige Positionen einnehmen kann:
- Eine erste Position, in welcher der Sprengzünder (3) lediglich mit externen Detonationsrelais (18) mit Hilfe des ersten Blatts aus Übertragungssprengstoff (6a) sowie der peripheren Detonationsrelais (9a) der Platte (8) verbunden ist, wobei die mittleren Relais (9b) der Platte nun vor den mittleren Löchern (7b) positioniert werden, die von dem ersten Blatt (6a) getragen werden,
- eine zweite Position, in welcher der Sprengzünder (3) lediglich mit dem axialen Detonationsrelais (17) mit Hilfe der mittleren Relais (9b) der Platte (8) sowie der beiden Blätter aus Übertragungssprengstoff (6a, 6b) verbunden ist, wobei die peripheren Relais (9a) der Platte (8) nun vor den peripheren Löchern (7a) positioniert werden, die von dem ersten Blatt (6a) getragen werden,
- eine dritte Position, in welcher der Sprengzünder (3) gleichzeitig mit dem axialen Detonationsrelais (17) und mit den externen Detonationsrelais (18) mit Hilfe der Relais (9a, 9b) der Platte (8) und der beiden Blätter aus Übertragungssprengstoff (6a, 6b) verbunden ist.

6. Vorrichtung nach einem der Ansprüche 4 oder 5, **dadurch gekennzeichnet, dass** die mittleren Relais (9b) der Platte (8) im Bereich eines Kreises angeordnet sind, dessen Durchmesser im Wesentlichen die Hälfte des Durchmessers des Kreises beträgt, in dessen Bereich die peripheren Relais (9a) der Platte (8) angeordnet sind.

7. Vorrichtung nach einem der Ansprüche 1 bis 6, **dadurch gekennzeichnet, dass** die bewegliche Platte (8) durch ein Antriebsmittel (19, 22), das von einem Steuermittel betätigt wird, verlagert wird.

8. Vorrichtung nach Anspruch 7, **dadurch gekennzeichnet, dass** das Antriebsmittel eine Schraube (19) oder ein Ritzel umfasst, die oder das in einen gezahnten Abschnitt (20) der Platte (8) eingreift.

9. Mehrmoden-Hohlladung (13), die eine Zündvorrichtung (1) nach einem der Ansprüche 4 bis 6 sowie eine Ummantelung (14) und eine Explosivladung (15), die zwischen die Ummantelung (14) und die Zündvorrichtung (1) eingefügt ist, einschließt, wobei diese Ladung **dadurch gekennzeichnet ist, dass** sie gemäß wenigstens zwei verschiedenen Moden initiiert werden kann: Entweder durch ein axiales Detonationsrelais (17) oder durch einen Kranz von externen Detonationsrelais (18), wobei die Wahl des einen oder des anderen Betriebsmodus durch die Steuerung der Drehung einer Platte (8) der Zündvorrichtung erzielt wird, welche die Zwischenrelais (9a, 9b) trägt.

10. Mehrmoden-Hohlladung nach Anspruch 9, **dadurch gekennzeichnet, dass** sie gemäß wenigstens drei verschiedenen Moden initiiert werden kann: Durch ein axiales Detonationsrelais (17), durch einen Kranz von externen Detonationsrelais (18) oder durch die gleichzeitige Initiierung des axialen Relais (17) und des Kranzes von externen Detonationsrelais (18), wobei die Wahl des Betriebsmodus durch die Steuerung der Drehung der Platte (8) erzielt wird.
